# EUROPÄISCHE PATENTSCHRIFT

(11) **EP 0 834 040 B1**
(45) Veröffentlichungstag und Bekanntmachung des Hinweises auf die Patenterteilung: **09.08.2000**
(21) Anmeldenummer: 97924865.5
(22) Anmeldetag: 18.04.1997
(51) Int. Cl.: F23C 7/00, F23D 14/22

(54) **Feuerraum mit einer Brennereinrichtung und Verfahren zum Betreiben eines Feuerraums**
Combustion chamber with a burner arrangement and method of operating a combustion chamber
Foyer avec un dispositif de brûleur et procédé de fonctionnement d'un foyer

(30) Priorität: 20.04.1996 DE 19615761
(43) Veröffentlichungstag der Anmeldung: 08.04.1998
(73) Patentinhaber: Al-Halbouni, Ahmad, 39128 Magdeburg (DE)
(72) Erfinder: Al-Halbouni, Ahmad, 39128 Magdeburg (DE)
(74) Vertreter: Petra, Elke, Dipl.-Ing.
(86) Internationale Anmeldenummer: DE9700817
(87) Internationale Veröffentlichungsnummer: WO9740315

(56) Entgegenhaltungen:
- GB-A- 1 444 673
- US-A- 4 931 012
- US-A- 5 461 865
- PATENT ABSTRACTS OF JAPAN vol. 006, no. 134 (M-144), 21.Juli 1982 & JP 57 058010 A (NIPPON GAKKI SEIZO KK), 7.April 1982,

## Beschreibung

Die Erfindung betrifft einen Feuerraum mit einer Brennereinrichtung sowie ein entsprechendes Verfahren für eine NOₓ- und CO-arme Verbrennung gemäß Oberbegriff des Anspruchs 1 bzw. 13.

Im Brennerbau besteht allgemein die Tendenz zum Einsatz einer mehrstufigen Zuführung der Verbrennungsluft in den Verbrennungsraum, um die stöchiometrischen Verhältnisse bei der Verbrennung besser beeinflussen zu können und den hohen Anforderungen nach ökonomischer und ökologischer Verbrennung gerecht zu werden.

Die Verbrennungsluft wird dabei meistens entweder in einem sogenannten Mischungsrohr dem Brennstoff schrittweise zugemischt (siehe GB 1444 673 A) oder sie wird auf der Außenseite des Brennstoffstrahles und außerhalb des Flammenbereiches über einen zumeist ringförmigen Verteiler zugeführt. (siehe DE-OS 4 419 345 und DE-OS 4 231 788). Andere Konstruktionen weisen mehrere Schlitze oder Öffnungen an der Brennraumwand und/oder Brennstoffstufung innerhalb des Brennraumes auf (siehe US-PS 5 461 865 A und US-PS 4 931 012). Wegen der beträchtlichen räumlichen Entfernung der Verbrennungsluft-Verteilereinrichtungen vom Flammenbereich, wird im praktischen Betrieb bei derartigen Brennern egleichmäßige Vermischung von Brennstoff und Verbrennungsluft bzw. eine nach vorgegebenen Anteilen erfolgende gestufte Mischung nicht erreicht.

Um diesen Nachteil zu beheben, wird bei dem Gasbrenner nach der JP 57-058010 A die Verbrennungsluft auf einen größeren Bereich der Verbrennungszone mittels eines inneren doppelwandigen Verteilkörpers und einer dem unteren Bereich der Verbrennungszone umschließenden, gebohrten Wand verteilt. Diese Art Luftstufung gewährt zwar eine bessere Beherrschung der Mischungsverhältnisse, sie ist aber neben ihrer Kompliziertheit auch uneffektiv hinsichtlich der Wärmeübertragung, da die äußere Verbrennungswand die Wärme von der tatsächlichen Brennraumwand abschirmt.

Die konsequente Fortführung derartiger Lösungsansätze würde jedoch zu relativ komplizierten Brennerkonstruktionen mit einer Vielzahl von in der Verbrennungszone geführten oder Ofen- bzw.- Kesselwandungen durchdringenden Verbrennungsluft-Verteilungsleitungen (siehe DE-OS 41 42 401 und DE-OS 39 15 704) oder zusätzlichen aus teueren hitzebeständigen Materialien angefertigten Strahlungsstäben für die Flammenkühlung (siehe DE-OS 40 41 360 ) führen. Außerdem ist eine hinsichtlich der Schadstoffemission optimale Regelung des Brenners bei unterschiedlichen Laststufen wesentlich erschwert, weil das Verhältnis von Primär- und Sekundärluftmengen nur in engen Grenzen änderbar ist.

Eine andere Entwicklungstendenz nutzt das Prinzip der Oberflächenverbrennung. Bei diesem Prinzip wird die Verbrennungsluft entweder vor dem Eintritt in den Brennerkörper mit dem Brennstoff vollständig vermischt (siehe EP 0631091 A), oder sie wird mittels einer Vielzahl von Öffnungen auf der Innenwand einer doppelwandigen zylinderförmigen Brennerstruktur in den zwischen der Innen- und Außenwand eingeschlossenen zylinderringförmigen Raum geführt und dort mit dem Brennstoff vermischt (siehe US-PS 1 247 740). Anschließend wird das Gemisch an der Oberfläche der äußeren Brennerwand entzündet. Alle nach diesem Prinzip arbeitenden Oberflächenbrenner verlangen den Einsatz von teuren Materialien und weisen besondere Schwierigkeiten bei der Aufstellung des Brenners im Ofenraum auf.

Eine weitere Entwicklungslinie im Brennerbau nutzt den durch die Strömungsgeschwindigkeit der Flammengase erzeugten Unterdruck, um sekundäre, tertiäre usw. Verbrennungsluft anzusaugen. Dieses Prinzip bedingt jedoch, daß die Flammengase mit einer vorbestimmten Geschwindigkeit an einer mit Ansaugöffnungen für die Verbrennungsluft versehenen Diffusor-Wandung vorbeiströmen (s. DE-OS 36 00 784). So weist diese Bauart den wesentlichen Nachteil auf, daß die Ansaugöffnungen für die Verbrennungsluft in einer Zone mit sehr hoher Flammentemperatur liegen, was zur verstärkten Bildung der umweltbelastenden Stickoxide führt.

Der Erfindung liegt daher die Aufgabe zugrunde, ein Feuerraum mit einer Brennereinrichtung sowie ein Verfahren zum Betreiben dieser Brennereinrichtung anzugeben, durch die eine NOₓ- und CO-arme Verbrennung sowie eine Intensivierung der Wärmeabgabe an die Wandung erreicht wird, bei konstruktiv einfacher und für einen Kompaktbau geeigneten Bauweise mit vorwiegend separater Zufuhr von Brennstoff und Verbrennungsluft zum Verbrennungsraum , bei der die Einspeisung der Verbrennungsluft möglichst vielstufig in größere Flammenbereiche erfolgt.

Erfindungsgemäß wird diese Aufgabe durch einen Feuerraum mit einer Brennereinrichtung und ein Verfahren mit den kennzeichnenden Merkmalen des Anspruchs 1 bzw. 13 gelöst.

Hierdurch werden folgende Vorteile erreicht:
- Dosierung der je Zeiteinheit zugeführten Verbrennungsluftmenge in der Weise, daß im Verbrennungsraum vorgebbare λ-Zahl-Bereiche des Brennstoff-Verbrennungsluft-Gemisches annähernd realisiert werden,
- Verringerung der thermischen Belastung der Baugruppen zur Verbrennungsluftzuführung und Flammenkühlung sowie Gewährleistung des Einsatzes preiswerter Werkstoffe für diese Baugruppen,
- Wegfall von Beeinträchtigungen des Wärmeüberganges zwischen Flamme und Wandung infolge von Diffusoren oder anderen Mitteln
- Gestaltung der Verbrennungs- und Abgaszone mit einer den Wandungen der Wärmesenke angepaßten Geometrie.

Die grundsätzliche Konzeption der Erfindung, die auch das beanspruchte Verfahren zum Betreiben der Brennereinrichtung betrifft, besteht in folgendem: Ca. 70 bis 100 Vol.% der insgesamt zugeführten Verbrennungsluftmenge wird mittels eines oder mehrerer Verbrennungsluft-Verteilkörper in vorwiegend radialer Richtung in den von der Flamme ausgefüllten Raum zwischen der Außenwand des Feuerraumes und der Kontur der Verbrennungsluft-Verteilkörper entlang der gesamten oder großer Teile der Flammenlänge eingespeist. Damit erfolgt eine großflächige Verteilung der Verbrennungsluft auf den gesamten Flammenbereich oder auf große Teile des Flammenbereiches.

Für diesen Zweck sind auf der Kontur der Verbrennungsluft-Verteilkörper eine Vielzahl von Öffnungen für den Verbrennungsluft-Austritt verteilt. Die Anzahl je Flächeneinheit und der Querschnitt dieser auf der Kontur der Verbrennungsluft-Verteilkörper verteilten Öffnungen sind so gewählt, daß in die Verbrennungszone ein vorbestimmter Volumenstrom von Verbrennungsluft eintritt. Dadurch lassen sich die stöchiometrischen Verhältnisse im Brennstoff-Verbrennungsluftgemisch besser steuern. Weiterhin läßt sich auf diese Weise am Dosierort ein vorbestimmter Verlauf des λ-Zahl-Bereiches zwischen Flammenbasis und Flammenspitze realisieren.

Im Gegensatz zur Verbrennungsluftzuführung erfolgt die Zuführung des Brennstoffs in die Verbrennungszone ausschließlich im Bereich der am Fußteil der Verbrennungsluft-Verteilkörper gelegenen Flammenbasis mittels einer oder mehrerer um die Verbrennungsluft-Verteilkörper herum angeordneter Düsenreihen. Dabei wird bei einem Luftdurchsatz von kleiner als 100% dem Brennstoff vor dem Eintritt in die Verbrennungszone der restliche Teil der für die Verbrennung benötigten Verbrennungsluft, d. h. 0 bis ca. 30 Vol.%, zugemischt. Die Beimischung dieses Teils der Verbrennungsluft erhöht den Impuls des Brennstoffs, verbessert die Vermischung von Brennstoff und Verbrennungsluft und führt zum schnelleren Erreichen der Zündgrenze. Die NOₓ-Werte sinken dabei drastisch.

Die Vorteile dieses Konzeptes bestehen darin, daß die Verbrennung zuerst unterstöchiometrisch verläuft und mit allmählich steigender Luftzufuhr erst kurz vor der Flammenspitze in die Stöchiometrie bzw. in die Überstöchiometrie übergeht, wo der vollkommene Ausbrand erreicht wird. Somit werden Temperaturspitzen im gesamten Flammenbereich unterdrückt und die Schadstoffbildung (NOₓ und CO) drastisch vermindert. Diese Art der Einspeisung der Verbrennungsluft hat auch die vorteilhafte Auswirkung, daß die Flamme vom Verbrennungsluft-Verteilkörper weggeblasen wird, so daß keine direkte Verbrennung an der Oberfläche dieser Verbrennungsluft-Verteilkörper stattfindet. Dies senkt die thermische Belastung der Verbrennungsluft-Verteilkörper, zumal sie zusätzlich durch die hindurchströmende Verbrennungsluft gekühlt werden.

Eine weitere vorteilhafte Auswirkung der erfindungsgemäßen Verbrennungsluft-Zuführung besteht insbesondere bei großflächigen Verbrennungsluft-Verteilkörpern darin, daß diese zugleich zur Kühlung der Flamme führen, wodurch die NOₓ-Bildung reduziert wird. Zudem kann bei Verwendung großflächiger Verbrennungsluft-Verteilkörper mit geeigneter Formgebung erreicht werden, daß die Geometrie der Verbrennungszone maßgeblich durch die Geometrie dieser Verbrennungsluft-Verteilkörper bestimmt wird. Eine erfindungs-wesentliche Funktion der Verbrennungsluft-Verteilkörper wird daher darin gesehen, daß durch Wahl ihrer Abmaße die Größe des Feuerraumes entscheidend beeinflußt wird.
Insgesamt ergibt sich auch bei unterschiedlichen Brennerleistungen eine geringe thermische Belastung der Verbrennungsluft-Verteilkörper, da die Kühlwirkung bei steigender Brennerleistung wegen des dann steigenden Verbrennungsluft-Durchsatzes steigt.

Für die Gestaltung der Kontur der Verbrennungsluft-Verteilkörper besteht erfindungsgemäß eine große Variantenvielfalt. Je nach Ofen- bzw. Kesselraumgeometrie kann durch Wahl einer geeigneten Form der Verbrennungsluft-Verteilkörper eine Optimierung hinsichtlich der NOₓ- und CO-Emissionen und der Wärmeübertragung erfolgen.

Weitere vorteilhafte Ausführungsformen der Erfindung betreffen die Ausgestaltung der Düsenreihen für die Brennstoffzuführung. Als besonders effektiv für eine optimale Einhaltung vorgegebener Wertebereiche der Luflzahl λ hat es sich erwiesen, wenn die Strahlrichtung der Brennstoffdüsen innerhalb derselben Düsenreihe und/oder die Strahlrichtung der Brennstoffdüsen benachbarter Düsenreihen auf unterschiedliche Längenbereiche der Verbrennungsluft-Verteilkörper zielen. Um der Brennstoff-Strömung zusätzlich noch einen Drall zu verleihen, werden die genannten Strahlrichtungen mindestens teilweise windschief eingestellt. Weiterhin können die Verbrennungsluft-Verteilkörper und/oder die Brennstoffdüsen auswechselbar ausgebildet sein, um deren Parameter optimal an eine vorgegebene Brennerleistung anzupassen.

Die erfindungsgemäße Lösung wird einschließlich ihrer Funktionsweise nachstehend anhand von Ausführungsbeispielen näher erläutert. In der zugehörigen Zeichnung zeigen:
- Fig. 1a: eine schematische Darstellung einer ersten Variante einer CO- und NOₓ-armen Brennereinrichtung mit kegelförmigem Verbrennungsluft-Verteilkörper für Heizungszwecke,
- Fig. 1b: eine schematische Darstellung einer zweiten Variante einer CO- und NOₓ-armen Brennereinrichtung mit mehreren kegelförmigen Verbrennungsluft-Verteilkörpern für industrielle Zwecke,
- Fig. 2 a: eine schematische Darstellung einer Auswahl verschiedener geometrischer Varianten der Verbrennungsluft-Verteilkörper in Seitenansicht und Draufsicht,
- Fig. 2 b: eine schematische Darstellung der Auswechselbarkeit der Verbrennungsluft-Verteilkörper,
- Fig. 3 a: eine schematische Darstellung von Varianten der Strahlrichtungen der Brennstoff-Düsen,
- Fig. 3 b: eine schematische Darstellung der Auswechselbarkeit der Brennstoffdüsen,
- Fig. 3 c: eine schematische Darstellung der schrägen Brennstoff-Bohrungen,
- Fig. 3 d: eine schematische Darstellung des Brennstoff-Ringspaltes mit einem inneren Drallerzeuger,
- Fig. 4 a: eine graphische Darstellung der Abhängigkeit der NOₓ-Emissionswerte im Abgas von der Brennerleistung für eine ausgewählte Variante eines Verbrennungsluft-Verteilkörpers, wobei ohne Vormischung von Verbrennungsluft zum Brennstoff gearbeitet wurde,
- Fig. 4 b: eine graphische Darstellung der Abhängigkeit der NOₓ-Emissionswerte im Abgas von der Brennerleistung für eine ausgewählte Variante eines Verbrennungsluft-Verteilkörpers, wobei mit Vormischung von Verbrennungsluft zum Brennstoff gearbeitet wurde (erhöhter Brennstoff-Düsenimpuls),
- Fig. 5 a: eine graphische Darstellung der Abhängigkeit der CO-Emissionswerte im Abgas von der Brennerleistung für eine ausgewählte Variante eines Verbrennungsluft-Verteilkörpers, wobei ohne Vormischung von Verbrennungsluft zum Brennstoff gearbeitet wurde, und
- Fig. 5 b: eine graphische Darstellung der Abhängigkeit der CO-Emissionswerte im Abgas von der Brennerleistung für eine ausgewählte Variante eines Verbrennungsluft-Verteilkörpers, wobei mit Vormischung von Verbrennungsluft zum Brennstoff gearbeitet wurde (erhöhter Brennstoff-Düsenimpuls).

Gemäß Fig. 1 a wird ein zylinderförmiger Feuer- bzw. Brennraum 2 mit einer Längsmittelachse 34 einer Brennereinrichtung von einem kegelförmigen Verbrennungsluft-Verteilkörper 7 und einer umschließenden Außenwand 3 aus Stahl begrenzt. Die Außenwand 3 besteht aus einer zylindrischen Mantelwandung 3a, einer Deckelwandung 3b und einer Bodenwandung 3c. In der schematischen Zeichnung nicht dargestellt sind Feuerraum-Details wie Schauöffnungen zur visuellen Beobachtung der Flammenentwicklung im Feuerraum, Öffnungen für die Zündung des Gas-Luft-Gemisches und zur Temperaturmessung im unteren Teil des Feuerraumes. Nicht dargestellt sind auch eine UV-Sonde zur Überwachung der Flamme und eine Absaugsonde für die Abgasentnahme zur Durchführung der Konzentrationsanalyse des am Abgasaustritt 6 austretenden Abgases. Der Abgasaustritt 6 ist in der Deckelwandung 3b des Feuerraumes angeordnet. Der Feuer- oder Brennraum 2 kann auch polygon als Prisma geformt sein, besitzt aber immer eine waagerecht oder senkrecht angeordnete Längsmittelachse 34.

Für die Flammenausbildung steht im wesentlichen ein Leerraum 1 zwischen der Außenwand 3 und einem Verbrennungsluft-Verteilkörper 7 zur Verfügung. Dieser Leerraum 1 ist derjenige Teil des Feuerraumes 2, der unterhalb einer gedachten Ebene 10 liegt, die auf dem Ende des Kopfteils 9 des kegelstumpfförmigen Verbrennungsluft-Verteilkörpers 7 aufsitzt, dessen Basis 15 an der unteren Bodenwandung 3c des Feuerraumes 2 liegt.

Für Heizungszwecke wird die Wärme von der Außenwand 3 über Kühlwasser abgeführt, das entweder in Rohrschlangen 16 und/ oder in Wasserkammern 17 um die Außenwand 3 strömt.

Der Verbrennungsluft-Verteilkörper 7 besteht aus einfachem Stahlblech mit einer Vielzahl von Öffnungen 11 für den Austritt der Verbrennungsluft in die Verbrennungszone. Während das nahezu waagerechte Kopfteil 9 des Verbrennungsluft-Verteilkörpers geschlossen ist, bleibt dessen Fußteil 8 offen und wird in das Luftzuführungsrohr 18 eingeschraubt. Die gesamte Verbrennungsluft bzw. der größte Teil von ihr (> 70 Vol.% des insgesamt für die Verbrennung benötigten Verbrennungsluftdurchsatzes von 100%) wird über das Innenrohr 18 eines Koaxialrohrs die Verbrennungsluft-Zufuhr 5 in das Innere des Verbrennungsluft-Verteilkörpers 7 mittels eines mit einem Motor 20 versehenen Gebläses 19 eingespeist. Das untere Ende des Innenrohres 18 des Koaxialrohres mündet in die Verbrennungsluftzufuhr 5.

Der gesamte Brennstoff wird separat bzw. mit dem Restteil der Verbrennungsluft vermischt über einen senkrecht zur Längsmittelachse 34 angeordneten Zylinderring 21 zwischen dem Innenrohr 18 und Außenrohr 22 des Koaxialrohres der Verbrennungszone über die Brennstoff-Zufuhr 4 zugeführt. Das untere Ende des Außenrohres 22 des Koaxialrohres mündet in die Brennstoffzufuhr 4.

Der Zylinderring 21 ist direkt am Fußteil des Verbrennungsluft-Verteilkörpers 7 mit einer Düsenreihe 12 versehen. Diese Düsenreihe 12 besitzt eine Vielzahl von um den Verbrennungsluft-Verteilkörper 7 herum angeordneten Brennstoffdüsen 13, die zur Verteilung des Brennstoffs in die Verbrennungszone in zwei zueinander senkrechten, die Längsmittelachse 34 kreuzenden Ebenen beliebig einstellbaren Strahlrichtungen 14 dienen (siehe Fig. 3a-3d).

Untersuchungen wurden mit Erdgas H als Brennstoff durchgeführt. Dabei wurden verschiedene Formen der Verbrennungsluft-Verteilkörper (siehe Fig. 2a) eingesetzt, wobei die Anzahl der Öffnungen 11 für den Verbrennungsluftaustritt in die Verbrennungszone bzw. deren Größe entlang der Kontur der Verbrennungsluft-Verteilkörper variiert wurden, so daß die Mischverhältnisse verändert werden können, um den Verbrennungsablauf zu steuern.

Die Brennerleistung wurde bei relativ kleinen Verbrennungsluft-Verteilkörpern (Länge 25-30 cm, Breite am Fußteil 2-3 cm und am Kopfteil 0-10 cm, bei einer Länge des Feuer- oder Brennraumes von 80 cm) auf Werte zwischen 10 und 22 kW eingestellt und die Luftzahl zwischen 1,1 und 1,5 variiert. Dies stellt jedoch keine prinzipielle Begrenzung dar. Der in Fig. 1a dargestellte Verteilkörper, auf den sich die Meßwerte in Fig.4 und 5 beziehen, war bei einer Gesamtlänge von ca. 30 cm am Fußteil ca. 2,5 cm breit.

Bei allen Versuchsreihen stellte sich eine dünne, schwachleuchtende (je nach Betriebsvariante auch kaum bzw. nicht sichtbare) stabile turbulente Flamme um den Verbrennungsluft-Verteilkörper 7 herum ein, und ein kompletter Ausbrand war kurz über der Kopfteilebene 10 des Verbrennungsluft-Verteilkörpers 7 zu verzeichnen. Die Flamme berührte die Oberfläche des Verbrennungsluft-Verteilkörpers nicht, sie füllte großflächig den Leerraum 1 aus. Eine intensive Wärmeabgabe an die Außenwand 3 des Feuerraumes war die Folge. Dies führt zwangsläufig zu einem verbesserten und intensiveren Wärmeaustausch mit dem in den bzw. um die Feuerraumwandungen 3a, 3b, 3c angeordneten Wärmeübertragungsmedium in den Rohrschlangen 16 bzw. in den Wasserkammern 17.

Die Kontur des Verbrennungsluft-Verteilkörpers glühte nicht und blieb bei allen Bauformen nach Fig. 2 a relativ kalt (unter 300°C). Die Abgasanalyse ergab, wie die Meßdaten in den Figuren 4 a, 4 b, 5 a und 5 b zeigen, insbesondere bei erhöhtem Brennstoff-Düsenimpuls extrem niedrige NOₓ- und CO-Emissionswerte, die weit unter den gesetzlichen Grenzwerten für Industriebrenner liegen.

Ein wesentlicher Vorteil der Erfindung besteht demnach in der Möglichkeit, eine energiesparende und umweltfreundliche Verbrennungsanlage mit kompakter Brenner- und Brennkammer-Form zu bauen, die für die Wärmeerzeugung bei kleineren Leistungen bis 100 kW (wie z.B in Haushaltsgeräten, Wandthermen und Heizkesseln), bei mittleren Leistungen, > 100 kW bis 1 MW (wie z.B. in Heizzentralen, Heizkraftwerken und Biomassenverbrennung) und auch bei größeren Leistungen > 1 MW (wie z.B. in Kraftwerksfeuerungen und Drehrohröfen) geeignet ist.

Fig. 1b zeigt schematisch eine Anordnung von mehreren Verbrennungsluft-Verteilkörpern 7 in einem Brennraum für industrielle Zwecke in der Kraftwerkstechnik. Der Feuerraum 2 hat einen quadratischen Querschnitt; die dargestellten Verbrennungsluft-Verteilkörper haben die gleichen Merkmale wie in Fig. 1 a und werden an der unteren Wandung 3c, wie oben erläutert, installiert. Die Wärmeabfuhr erfolgt über die in der Außenwand eingebauten Wasserrohre 23 sowie über die Verdampfer- und Überhitzerheizflächen 24 und 25. Eine weitere Wärmeauskopplung wird über einen Luftvorwärmer, der die Verbrennungsluft des Brenners vorwärmt, im Abgaskanal erreicht, der in der schematischen Zeichnung nicht dargestellt ist.

Fig. 2 a zeigt schematisch eine Darstellung verschiedener geometrischer Varianten der Verbrennungsluft-Verteilkörper. Diese können eine vierkantquader-, zylinder-, kegel-, polygonprismen- oder pyramidenförmige Gestalt haben oder ihre Kontur kann ellipsoidal oder hyperbolisch ausgebildet sein. Weitere geometrische Bauformen sind möglich. Prinzipiell weisen alle Verbrennungsluft-Verteilkörper einen inneren Hohlraum für die Zuführung der Verbrennungsluft, eine den Hohlraum umschließende dünne mit einer Vielzahl von Öffnungen versehene bzw. poröse Wand, einen geschlossenen Kopfteil und einen offenen Fußteil auf. Die Abmessungen der Verbrennungsluft-Verteilkörper und die Anzahl und Geometrie der Öffnungen auf deren Umfang sollen so gewählt werden, daß sie einen gesteuerten Verbrennungsablauf um den Verbrennungsluft-Verteilkörper gewährleisten. Das heißt, daß mit der Wahl dieser Parameter die Luftabgabe an den Verbrennungsbereich in Abhängigkeit von der Brennerleistung gemäß den spezifischen Anforderungen eines Feuerungsprozesses so gesteuert werden soll, daß auf größerem Verbrennungsbereich eine unterstöchiometrische Verbrennung stattfindet und der völlige Ausbrand erst nahe dem Kopfteil des Verbrennungsluft-Verteilkörpers abgeschlossen wird. Messungen zeigten, daß für unterschiedliche Brennerleistungen verschiedene Abmessungen der Verbrennungsluft-Verteilkörper erforderlich sind. Deshalb sind die Verbrennungsluft-Verteilkörper für bestimmte Lastbereiche gesondert anzufertigen und auswechselbar zu gestalten; dies kann, wie dies Fig. 2 b schematisch verdeutlicht, folgendermaßen geschehen: Der Fußteil 8 des Verbrennungsluft-Verteilkörpers 7 wird mit einer Außengewinde 26 und das Luftzuführungsrohr 18 am Rohraustritt mit einem Innengewinde 27 versehen. Der Verbrennungsluft-Verteilkörper 7 wird in das Luftzuführungsrohr 18 eingeschraubt.

Prinzipiell haben die Messungen bestätigt, daß, um eine stabile schadstoffarme und vollkommene Verbrennung zu erreichen, folgende Daten am Verbrennungsluft-Verteilkörper eingestellt werden sollen (siehe Fig. 1 a):
Die Länge (A) der Verbrennungsluft-Verteilkörper 7 beträgt ≥ 40 - 85 % der Feuerraum-Länge (B), der Durchmesser (C) des Verbrennungsluft-Verteilkörpers 7 am Fußteil 8 beträgt ≥ 10% des Feuerraum-Durchmessers (D), und die Porösität des Verbrennungsluft-Verteilkörpers beträgt < 20%.

Fig. 3 a zeigt eine schematische Darstellung von Varianten der Strahlrichtungen der Brennstoffdüsen 13, die in einer Düsenreihe 12 oder mehreren Düsenreihen am Fußteil des Verbrennungsluft-Verteilkörpers 7 positioniert und um diesen angeordnet sind. Eine Düsenreihe 12 enthält eine Vielzahl von Düsen, deren Strahlrichtung 14 sowohl in Längsmittelachse wie auch schräg zu ihr veränderbar ist. Dies erlaubt einerseits die Verteilung des Brennstoffes auf unterschiedliche Konturbereiche des Verbrennungsluft-Verteilkörpers, was zur gezielten Kontrolle der Mischverhältnisse beiträgt und die Zündung begünstigt. Andererseits kann mittels einer geeigneten Neigung der Strahlrichtung eine Brennstoffverdrallung erzeugt werden, die zur intensiveren Vermischung von Brennstoff und Verbrennungsluft und zur längeren Aufenthaltszeit der Brennstoffteilchen im Flammenbereich führt. Beide Brennstoff-Düseneinstellungen (axiale und tangentiale Neigung) gewährleisten gemeinsam in Verbindung mit der stufenlos fließenden Luft aus den Öffnungen der Verbrennungsluft-Verteilkörper eine NOₓ- und CO-arme Verbrennung. Bei den durchgeführten Untersuchungen hat sich herausgestellt, daß der optimale Bereich der axialen und tangentialen Neigungswinkel der Brennstoffdüsen von ca. -45° bis +45° bezogen auf die Längsrichtung der Verbrennungszone beträgt. Die Winkeleinstellung hängt von der Form des Verbrennungsluft-Verteilkörpers ab und hat einen großen Einfluß auf die Qualität der Verbrennung. Die Beimischung geringer Luftmengen (< 30° des VerbrennungsluftVolumenstroms) mit dem Brennstoff führt infolge des erhöhten Impulses zu verbesserter Vermischung von Brennstoff und Verbrennungsluft und zum schnelleren Erreichen der Zündgrenze. Die NOₓ -Werte sinken dabei drastisch.

Die Düsenreihen sind für verschiedene Lastbereiche zu fertigen und sollen auswechselbar sein; das kann z. B. folgendermaßen geschehen, wie Fig 3 b zeigt: Der Koaxialring 21 wird direkt vor dem Eintitt des Brennstoffes in den Feuerraum geschlossen und mit Verbindungskanälen 32 für die Brennstoffzufuhr in den Feuerraum versehen, die Kanäle 32 weisen Innengewinde 33 und die Brennstoffdüsen 13 Außengewinde 28 auf. Die Brennstoffdüsen 13 werden in die Verbindungskanäle 32 eingeschraubt.

Anstelle der Brennstoffdüsen 13 innerhalb einer Düsenreihe 12 können schräge Bohrungen 29 bzw. ein Ringspalt 30 mit einem inneren Drallerzeuger 31 verwendet werden, wie dies Fig. 3 c und 3 d verdeutlichen.

Durch die Vielfalt der Konstruktionsmöglichkeiten der Brennstoffdüsen ist die Anwendung flüssiger, gas- oder staubförmiger Brennstoffe möglich.

Die graphischen Darstellungen in Fig. 4 a und 5 a zeigen die im Abgas gemessenen NOₓ- und CO-Emissionswerte in Abhängigkeit von der Brennerleistung bei unterschiedlichen Luftzahlen für die in Fig. 1 a dargestellte Variante mit dem kegelförmigen Verbrennungsluft-Verteilkörper. Als Brennstoff wurde Erdgas H mittels einer einzigen Düsenreihe eingespeist, wobei die Düsen so eingestellt wurden, daß jede zweite Düse mit einem schwachen Drall versehen war. Während die Brennerleistung für die relativ kleine Versuchsanlage zwischen 10 und 22 kW variiert wurde, sind Luftzahlen für den bei Feuerungsanlagen üblichen und interessanten Bereich von 1,2 bis 1,5 eingestellt worden. Die dargestellten NOₓ- und CO-Emissionswerte sind auf 3 Vol.% O₂ im Abgas umgerechnet worden, damit ein Vergleich mit den Grenzwerten der TA-Luft möglich wird.

Aus Fig. 4 a ist deutlich erkennbar, daß die NOₓ-Emissionswerte bei dieser Variante des Verbrennungsluft-Verteilkörpers geringfügig mit der Brennerlast aufgrund steigender Verbrennungstemperaturen ansteigen. Da die Flammentemperatur jedoch unter 1200 °C bei allen untersuchten Lastbereichen bleibt, tendieren die NOₓ-Emissionswerte bei höheren Leistungen zu einem konstanten Verlauf. Eine Erhöhung der Luftzahl führt zu einer drastischen Verringerung der NOₓ-Emissionswerte. So fällt z.B. ihr Maximum bei der Luftzahl 1,2 und der Leistung 22 kW von 31 ppm auf 19,5 ppm bei der Luftzahl 1,5 und derselben Last.

Entscheidend für die weitere Herabsetzung der NOₓ-Emissionswerte ist der Einfluß der Impulserhöhung durch die Brennstoffdüsen. So führt eine geringfügige Luftzugabe mit dem Brennstoff zu starker Verwirbelung und besserer Mischung zwischen Brennstoff und Verbrennungsluft. Die Zündgrenze wird eher erreicht. Weiterhin wird die Flamme dünner, großflächiger und brennt im vorliegenden Beispiel bereits bei einer Zumischung von ca. 20 % Verbrennungsluft zum Brennstoff kaum bzw. nicht sichtbar. Fig. 4 b zeigt bei einer Zumischung von ca. 20 % Verbrennungsluft zum Brennstoff und ansonsten gleichen Einstellungen wie in Fig. 4 a extrem niedrige NOₓ-Emissionswerte für alle Luftzahlen und bei allen untersuchten Lastbereichen.

Betrachtet man die entsprechenden CO-Emissionswerte in Fig. 5 a, so stellt man fest, daß diese allgemein sehr gering sind und zum völligen Verschwinden (Nullwerte) mit steigender Brennerlast und Luftzahl tendieren. Die Impulserhöhung der Brennstoffdüsen durch die Zumischung von ca. 20 % Verbrennungsluft zum Brennstoff führt, wie Fig. 5b zeigt, zu einer vollkommenen Verbrennung. Die Abgase sind bei Luftzahlen größer als 1,05 und bei allen untersuchten Leistungen CO-frei. Dieses Verhalten hinsichtlich der CO-Emission ist auch für alle anderen Formen der Verbrennungsluft-Verteilkörper typisch. Die experimentellen Untersuchungen zeigen, daß durch geeignete Einstellung der Brennstoffdüsen die Nullwerte der CO-Emission sehr schnell eintreten können.

Einen besonderen Einfluß auf die NOₓ- und CO-Bildung besitzt die axiale und tangentiale Einstellung der Brennstoffdüsen, wobei sich jedoch je nach dem eingesetzten Verbrennungsluft-Verteilkörper unterschiedliche optimale Winkelpositionen ergeben.

Insgesamt kann festgestellt werden, daß die NOₓ- und CO-Emissionswerte der neuen Brennereinrichtung wesentlich unter den Grenzwerten der TA-Luft (NO: 114 ppm, CO: 93 ppm) und der neuen BImSchV (NO: 45 ppm, CO: 55 ppm) liegen und daß sogar die Erzeugung von CO-freiem Abgas aus Verbrennungsprozessen möglich ist.

## Patentansprüche

1. Feuerraum mit einer Brennereinrichtung für eine NOₓ- und CO-arme Verbrennung mit vorwiegend separater Zufuhr von Brennstoff und Verbrennungsluft zu dem Feuerraum, wobei die gesamte oder der größte Teil der Verbrennungsluft an mehreren Raumpunkten kontinuierlich gestuft und dem Feuerraum zugeführt wird,
**dadurch gekennzeichnet,daß**
a) ein Koaxialrohr (18, 22) vorgesehen ist, an dessen einen Ende das Innenrohr (18) mit mindestens einer Speiseleitung (5) für die Verbrennungsluftzufuhr und das Außenrohr (22) mit mindestens einer Speiseleitung (4) für die Zufuhr von Brennstoff bzw. Brennstoff-Verbrennungsluft-Gemisch verbunden ist und an dessen anderen Ende ein Verbrennungsluft-Verteilkörper (7) mit dem Innenrohr (18) dicht verbunden ist und mindestens eine mehrere Brennstoffdüsen (13) aufweisende Düsenreihe (12) den Zylinderring (21) zwischen Innen- (18) und Außenrohr (22) dicht verschließt,
b) der Verbrennungsluft-Verteilkörper (7) aus einem langgestreckten inneren Hohlraum besteht, der von einer dünnen gelochten bzw. porösen Wand umschlossen wird und einen geschlossenen Kopfteil (9), einen offenen Fußteil (8) und eine Vielzahl von verteilt angeordneten Öffnungen (11) für den Austritt von Verbrennungsluft in die Verbrennungszone aufweist,
c) der Verbrennungsluft-Verteilkörper (7) mit seinem offenen Fußteil (8) mit dem Innenrohr (18) des Koaxialrohres dicht verbunden wird,
d) das Verhältnis (A/B) der Länge (A) des Verbrennungsluft-Verteilkörpers (7) zur Länge (B) des Feuerraums (2) und das Verhältnis (C/D) des Außendurchmessers (C) des Verbrennungsluft-Verteilkörpers (7) am Fußteil (8) zum Innendurchmesser (D) des Feuerraumes (2) so bemessen sind, daß ein zündfähiges Gemisch entsteht und sich eine stabile Verbrennung einstellt,
e) die Strahlrichtung (14) der Brennstoffdüsen innerhalb derselben Düsenreihe (12) und/oder die Strahlrichtung (14) der Brennstoffdüsen benachbarter Düsenreihen (12) getrennt einstellbar ist,
f) die Brennereinrichtung in den Feuerraum (2) so eingebaut ist, daß sie die ihn umschließende Außenwand (3) durchdringt und mit ihr eine dichte Verbindung aufweist und das Ende des Koaxialrohrs (18, 22) mit den Speiseleitungen für Verbrennungsluft - und Brennstoffzufuhr (5 und 4) außerhalb des Feuerraumes (2) bleibt, die gesamte Länge des Verbrennungsluft-Verteilkörpers (7) sich im Feuerraum (2) befindet und die Brennstoffdüsen (13) in den Feuerraum (2) hineinragen, jedoch den Abstand vom Fußteil (8) des Verbrennungsluft-Verteilkörpers (7) bis zum Beginn der Öffnungen (11) nicht überschreiten,
g) die Verbrennungszone im Feuerraum (2) zur gleichen Zeit die Zone für die komplette Vermischung der Verbrennungsluft aus den Öffnungen (11) mit dem Brennstoff bzw. Brennstoff-Luft-Gemisch aus den Brennstoffdüsen (13) ist,
h) das Volumen und die Geometrie der Verbrennungszone im wesentlichen dem Volumen und der Geometrie des Leerraumes (1) entspricht, welcher von der den Feuerraum (2) umschließenden Außenwand (3), der Außenkontur der Verbrennungsluft-Verteilkörper (7), und einer innerhalb des Feuerraums (2) angeordneten und auf dem Ende des Kopfteils (9) des Verbrennungsluft-Verteilkörpers (7) aufsitzenden, gedachten Ebene (10) begrenzt ist.

2. Feuerraum nach Anspruch 1, dadurch gekennzeichnet, daß
a) die Porösität des Verbrennungsluft-Verteilkörper (7) so bemessen wird, daß sich in der Verbrennungszone vorgegebene Wertebereiche der Luftzahl λ vom unterstöchiometrischen Bereich in der Umgebung der Fußteile (8) bis zum überstöchiometrischen Bereich in der Umgebung der Kopfteile (9) näherungsweise einstellen,
b) die Anordnung und die Anzahl der Öffnungen (11) auf der Kontur der Verbrennungsluft-Verteilkörper (7) so gewählt werden, daß der Impuls der Verbrennungsluftströme aus den Öffnungen (11) die Flamme vom Verbrennungsluft-Verteilkörper (7) wegbläst, so daß keine Verbrennung an der Wand des Verbrennungsluft-Verteilkörper (7) stattfindet und diese Wand keine Glühung aufweist,
c) Mittel zur Zündung des in der Verbrennungszone entstandenen Gemischs in der Nähe der Brennstoffdüsen vorhanden sind.

3. Feuerraum nach Anspruch 1, dadurch gekennzeichnet,
daß der innere Hohlraum des Verbrennungsluft-Verteilkörpers (7) von einer einzigen Wand umschlossen wird, die vierkantquader-, zylinder-, kegel-, poligonprismen- oder pyramidenförmige Gestalt aufweist oder ihre Kontur ellipsoidal oder hyperbolisch ausgebildet ist.

4. Feuerraum Anspruch 1, dadurch gekennzeichnet,
daß die Wand des Verbrennungsluft-Verteilkörpers (7) aus porösen keramischen Werkstoffen oder aus metallischen Werkstoffen bestehen, die als Sieb, Lochblech, Drahtgeflecht, Gitter oder Metallgeflecht ausgebildet sind, oder daß der Verbrennungsluft-Verteilkörper (7) als Drahtpreßkörper oder Sinterkörper ausgebildet ist.

5. Feuerraum nach Anspruch 1, dadurch gekennzeichnet,
daß die Verbrennungsluft-Verteilkörper (7) Leiteinrichtungen zur Erzeugung einer Drallströmung der Verbrennungsluft aufweisen.

6. Feuerraum nach Anspruch 1, dadurch gekennzeichnet,
daß die Verbrennungsluft-Verteilkörper (7) und/oder die Düsen (13) bzw. Düsenreihen (12) auswechselbar ausgebildet sind.

7. Feuerraum nach Anspruch 1, dadurch gekennzeichnet,
daß die Strahlrichtung (14) der Brennstoffdüsen (13) innerhalb derselben Düsenreihe (12) und/oder benachbarter Düsenreihen (12) auf unterschiedliche Längenbereiche der Verbrennungsluft-Verteilkörper (7) zielt, und/oder die Brennstoffdüsen (13) so geneigt angeordnet sind, daß der Brennstoff-strömung ein Drall verliehen wird.

8. Feuerraum nach Anspruch 1, dadurch gekennzeichnet,
daß die Brennstoffdüsen (13) innerhalb einer Düsenreihe (12) als schräge Bohrungen (29) bzw. als Ringspalt (30) mit einem inneren Drallerzeuger (31) ausführbar sind.

9. Feuerraum nach Anspruch 1, dadurch gekennzeichnet,
daß der Brennraum (2) zylinderförmig ausgebildet ist und eine Wandung (3, 16, 17) zur Wärmeabfuhr aufweist.

10. Feuerraum nach Anspruch 1, dadurch gekennzeichnet,
daß die Länge (A) des Verteilkörpers (7) zwischen 30% und 85% der Länge (B) des Brennraums (2) beträgt, und daß der Durchmesser (C) des Verteilkörpers (7) im Bereich der Brennstoffauslässe zwischen 10% und 60% des Innendurchmessers (D) der Brennraumwandung (3a) beträgt.

11. Feuerraum nach Anspruch 9, dadurch gekennzeichnet,
daß im Brennraum (2) stromab des Verteilkörpers (7) ein weiterer Wärmetauscher (24) vorgesehen ist.

12. Feuerraum nach Anspruch 7, dadurch gekennzeichnet,
daß die Brennstoffdüsen (13) parallel zueinander und zum Zylinderring (21) geneigt angeordnet sind, so daß sich ein Ringdrall ergibt oder divergierend oder konvergierend zum Düsenkreis (35) am Zylinderring (21) geneigt angeordnet sind, so daß sich eine erweiternde oder kontraktierende Strömung ergibt oder in beiden Richtungen geneigt am Zylinderring (21) angeordnet sind

13. Verfahren zum Betreiben eines Feuerraums nach den Ansprüchen 1 bis 12, dadurch gekennzeichnet, daß
a) ca. 70 bis 100 Vol-% des insgesamt zugeführten Verbrennungsluftdurchsatzes mittels mindestens eines Verbrennungsluft-Verteilkörpers (7) in hauptsächlich radialer Richtung in die von der Flamme ausgefüllte Verbrennungszone entlang der gesamten oder großer Teile der Flammenlänge eingespeist wird, und sich dort mit dem Brennstoff bzw. Brennstoff-Luft-Gemisch aus den Brennstoffdüsen (13) vermischt,
b) der Brennstoff in die Verbrennungszone mittels der Brennstoffdüsen (13) im Bereich der Flammenbasis am Fußteil des Verbrennungsluft-Verteilkörpers (7) und um diesen herum eingespeist wird,
c) dem Brennstoff vor dem Eintritt in die Verbrennungszone der restliche Volumenanteil der für die Verbrennung benötigten Verbrennungsluft zugemischt wird,
d) das in der Verbrennungszone (1) entstandene Gemisch in der Nähe der Brennstoffdüsen (13) entzündet wird und es in derselben Zone ohne weitere Aufteilung ausbrennt,
e) die Flamme sich im gesamten Raum der Verbrennungszone (1) ausbildet und die Verbrennungsabgase durch die gedachte Ebene (10) hindurch ohne Behinderung ausströmen und den Feuerraum durch die Abgasöffnung (6) verlassen,
f) je nach Betriebsparameter und Brennstoffart eine bestimmte Winkeleinstellung der Brennstoffdüsen (13), der Bohrungen (29) oder des Drallerzeugers (31) in Kombination mit einem bestimmten Mischungsverhältnis der Verbrennungsluft im Brennstoffstrom vorgenommen wird, zur Erreichung einer sichtbaren oder einer nicht sichtbaren Flamme und / oder eines Minimums der NOₓ- und CO-Emissionswerte im Abgas.

14. Verfahren nach Anspruch 13, dadurch gekennzeichnet, daß
• der Brennstoff bzw. das Brennstoff-Luft-Gemisch in einem Winkelbereich von ca. - 45° bis .+ 45°, bezogen auf die Längsrichtung der Verbrennungszone, eingespeist wird, und
• der Anteil der Verbrennungsluft im eingespeisten Brennstoffstrom in einem Wertebereich von 0 bis ca. 30 Vol.% des insgesamt zugeführten Verbrennungsluftdurchsatzes liegt.

## Claims

1. Combustion chamber with a burner device for combustion with low emissions of NOₓ and CO with predominantly separate supply of fuel and combustion air to the combustion chamber, whereby the entirety or the majority of the combustion air is continuously staged at a plurality of points and supplied to the combustion chamber, characterised in that
a) a coaxial pipe (18, 22) is provided at one end of which the inner pipe (18) is connected with at least one feed line (5) for the supply of combustion air and the outer pipe (22) is connected with at least one feed line (4) for the supply of fuel or fuel and combustion air mixture, and at the other end of which a combustion air distributor (7) is connected sealingly with the inner pipe (18) and at least one injector row (12) exhibiting a plurality of fuel injectors (13) sealingly closes the cylindrical ring (21) between the inner pipe (18) and the outer pipe (22),
b) the combustion air distributor (7) consists of an elongated inner cavity which is surrounded by a thin perforated or porous wall and exhibits a closed top part (9), an open bottom part (8) and a plurality of distributed openings (11) for emergence of combustion air into the combustion zone,
c) the combustion air distributor (7) is connected sealingly by its open bottom part (8) to the inner pipe (18) of the coaxial pipe,
d) the ratio (A/B) of the length (A) of the combustion air distributor (7) to the length (B) of the combustion chamber (2) and the ratio (C/D) of the outside diameter (C) of the combustion air distributor (7) at the bottom part (8) to the inside diameter (D) of the combustion chamber (2) are such that an ignitable mixture is formed and stable combustion takes place,
e) the direction (14) of injection of the fuel injectors inside the same injector row (12) and/or the direction (14) of injection of the fuel injectors of neighbouring injector rows (12) is adjustable separately,
f) the burner device is installed in the combustion chamber (2) so that it passes through the outer wall (3) surrounding it and exhibits a sealed connection with it and the end of the coaxial pipe (18, 22) with the feed lines for the supply of combustion air and fuel (5 and 4) remains outside the combustion chamber (2), the entire length of the combustion air distributor (7) is located in the combustion chamber (2) and the fuel injectors (13) project into the combustion chamber (2), but do not exceed the distance from the bottom part (8) of the combustion air distributor (7) to the start of the openings (11),
g) the combustion zone in the combustion chamber (2) is simultaneously the zone for the complete mixing of the combustion air from the openings (11) with the fuel or fuel and air mixture from the fuel injectors (13),
h) the volume and the geometry of the combustion zone essentially correspond to the volume and the geometry of the empty space (1) which is bounded by the outer wall (3) surrounding the combustion chamber (2), the outer contour of the combustion air distributor (7) and an imaginary plane (10) disposed inside the combustion chamber (2) and sitting on the end of the top part (9) of the combustion air distributor (7).

2. Combustion chamber according to claim 1,
characterised in that
a) the porosity of the combustion air distributor (7) is such that predetermined ranges of values for the air/fuel ratio λ from the sub-stoichiometric range in the vicinity of the bottom parts (8) to the super-stoichiometric range in the vicinity of the top parts (9) roughly prevail in the combustion zone,
b) the arrangement and the number of openings (11) on the contour of the combustion air distributor (7) are chosen so that the pulse of combustion air streams from the openings (11) blows the flame away from the combustion air distributor (7) so that no combustion takes place on the wall of the combustion air distributor (7) and this wall does not exhibit any glowing,
c) means for ignition of the mixture formed in the combustion zone are present in the vicinity of the fuel injectors.

3. Combustion chamber according to claim 1,
characterised in that the inner cavity of the combustion air distributor (7) is surrounded by a single wall which exhibits a square block-shaped, cylindrical, conical, polygonal prism-shaped or pyramid-shaped form or its contour is ellipsoidal or hyperbolic in form.

4. Combustion chamber according to claim 1,
characterised in that the wall of the combustion air distributor (7) is made of porous ceramic materials or of metal materials which take the form of a screen, perforated plate, wire mesh, grid or metal mesh, or in that the combustion air distributor (7) takes the form of a wire pressing or sintered moulding.

5. Combustion chamber according to claim 1,
characterised in that the combustion air distributors (7) exhibit guiding devices to impart a swirling motion to the stream of combustion air.

6. Combustion chamber according to claim 1,
characterised in that the combustion air distributors (7) and/or the injectors (13) or injector rows (12) are embodied so that they can be changed.

7. Combustion chamber according to claim 1,
characterised in that the direction (14) of injection of the fuel injectors (13) inside the same injector row (12) and/or neighbouring injector rows (12) is aimed at different portions of the length of the combustion air distributors (7) and/or the fuel injectors (13) are disposed inclined so that a swirling motion is imparted to the stream of fuel.

8. Combustion chamber according to claim 1,
characterised in that the fuel injectors (13) inside an injector row (12) can be embodied as oblique bores (29) or as an annular gap (30) with an inner swirl inducer (31).

9. Combustion chamber according to claim 1,
characterised in that the combustion chamber (2) is cylindrical in form and exhibits a wall (3, 16, 17) for removal of heat.

10. Combustion chamber according to claim 1,
characterised in that the length (A) of the distributor (7) is between 30% and 85% of the length (B) of the combustion chamber (2), and in that the diameter (C) of the distributor (7) in the area of the fuel outlets is between 10% and 60% of the inside diameter (D) of the combustion chamber wall (3a).

11. Combustion chamber according to claim 9,
characterised in that a further heat exchanger (24) is provided in the combustion chamber (2) downstream of the distributor (7).

12. Combustion chamber according to claim 7,
characterised in that the fuel injectors (13) are disposed parallel to one another and inclined relative to the cylindrical ring (21) so that a circular swirling motion is produced, or disposed inclined diverging or converging relative to the injector circle (35) in the cylindrical ring (21) so that a widening or contracting flow is produced, or are disposed inclined in both directions in the cylindrical ring (21).

13. Process for operation of a combustion chamber according to claims 1 to 12, characterised in that
a) approximately 70 to 100% by volume of the total combustion air throughput supplied is fed by means of at least one combustion air distributor (7) in a mainly radial direction into the combustion zone filled by the flame along the entirety or large parts of the length of the flame, and mixes there with the fuel or fuel and air mixture from the fuel injectors (13),
b) the fuel is fed into the combustion zone by means of the fuel injectors (13) in the area of the base of the flame in the bottom part of the combustion air distributor (7) and around the latter,
c) the remaining part of the volume of the combustion air required for the combustion is mixed with the fuel before entering the combustion zone,
d) the mixture formed in the combustion zone (1) is ignited in the vicinity of the fuel injectors (13) and burns completely in the same zone without further distribution,
e) the flame is formed throughout the combustion zone (1) and the combustion waste gases flow out through the imaginary plane (10) unrestricted and leave the combustion chamber through the waste gas opening (6),
f) depending on operating parameters and type of fuel, a certain angular setting of the fuel injectors (13), the bores (29) or the swirl inducer (31) is selected in combination with a certain mixing ratio of the combustion air in the stream of fuel to obtain a visible or an invisible flame and/or minimize the NOₓ and CO emission levels in the waste gas.

14. Process according to claim 13, characterised in that the fuel or the fuel and air mixture is fed in an angle ranging from approximately -45° to +45° relative to the longitudinal direction of the combustion zone, and the proportion of the combustion air in the stream of fuel fed in lies in a range from 0 to approximately 30% by volume of the combustion air throughput supplied overall.

## Revendications

1. Chambre de combustion ayant un dispositif à brûleur pour une combustion pauvre en NOₓ et en CO, avec apport séparé d'une manière prépondérante de combustible et d'air de combustion à la chambre de combustion, tout l'air de combustion ou la plus grande partie de l'air de combustion étant étagé en continu en plusieurs points de l'espace et envoyé à la chambre de combustion,
caractérisée en ce que
a) il est prévu un tube (18, 22) coaxial à l'une des extrémités duquel le tube (18) intérieur communique avec au moins un conduit (5) d'alimentation pour l'apport d'air de combustion et le tube (22) extérieur avec au moins un conduit (4) d'alimentation pour l'apport de combustible ou d'un mélange de combustible et d'air de combustion et à l'autre extrémité duquel un répartiteur (7) d'air de combustion est relié de manière étanche avec le tube (18) intérieur et au moins une rangée (12) de tubes comportant plusieurs buses (13) pour le combustible ferme de manière étanche l'anneau (21) cylindrique compris entre le tube (18) intérieur et le tube (22) extérieur,
b) le répartiteur (7) pour l'air de combustion est constitué d'une cavité intérieure s'étendant en longueur qui est entourée d'une paroi mince perforée ou poreuse et comporte une tête (9) fermée, un pied (18) ouvert et une pluralité d'orifices (11) répartis pour la sortie de l'air de combustion dans la zone de combustion,
c) le répartiteur (7) pour l'air de combustion est relié de manière étanche par son pied (8) au tube (18) intérieur du tube coaxial,
d) le rapport (A/B) de la longueur (A) du répartiteur (7) pour l'air de combustion à la longueur (B) de la chambre (2) de combustion et le rapport (C/D) du diamètre (C) extérieur du répartiteur (7) pour l'air de combustion au pied (8) au diamètre (D) intérieur de la chambre (2) de combustion sont tels qu'il se forme un mélange inflammable et qu'il s'établit une combustion stable,
e) la direction (14) du jet des buses de combustible dans la même rangée (12) de buses et/ou la direction (14) du jet des buses pour le combustible de la rangée (12) de buses voisine sont réglées de manière séparée,
f) le dispositif de combustion dans la chambre (2) de combustion est tel qu'il passe à travers la paroi (3) extérieure qui l'entoure et a avec elle une liaison étanche et l'extrémité du tube (18, 22) coaxial avec les conduits (5 et 4) d'alimentation pour l'apport d'air de combustion et de combustible reste en dehors de la chambre (2) de combustion, toute la longueur du répartiteur (7) pour l'air de combustion se trouve dans la chambre (2) de combustion et les buses (13) pour le combustible font saillie dans la chambre (2) de combustion, mais la distance du pied (8) du répartiteur (7) pour l'air de combustion au début des orifices (11) n'est pas dépassée,
g) la zone de combustion dans la chambre (2) de combustion est en même temps la zone pour le mélange complet de l'air de combustion sortant des orifices (11) au combustible ou au mélange de combustible et d'air sortant des buses (13) pour le combustible,
h) le volume et la géométrie de la zone de combustion correspondent sensiblement au volume et à la géométrie de l'espace (1) vide qui est délimité par la paroi (3) extérieure entourant la chambre (2) de combustion, par le contour extérieur du répartiteur (7) pour l'air de combustion et par un plan (10) imaginaire à l'intérieur de la chambre (2) de combustion et passant par l'extrémité de la tête (9) du répartiteur (7) pour l'air de combustion.

2. Chambre de combustion suivant la revendication 1, caractérisée en ce que
a) la porosité du répartiteur (7) pour l'air de combustion est telle qu'il s'établit approximativement dans la zone de combustion des domaines de valeurs prescrits de l'indice λ d'air d'un domaine hypostoechiométrique au voisinage du pied (8) au domaine hyperstoechiométrique au voisinage de la tête (9),
b) la position et le nombre des orifices (11) sur le contour du répartiteur (7) pour l'air de combustion sont choisis de façon que la quantité de mouvement des courants d'air de combustion sortant des orifices (11) éloigne la flamme du répartiteur (7) pour l'air de combustion de sorte qu'il n'y a pas de combustion sur la paroi du répartiteur (7) pour l'air de combustion et que cette paroi n'est pas portée au rouge,
c) il est prévu, au voisinage des buses pour le combustible, des moyens d'inflammation du mélange se formant dans la zone de combustion.

3. Chambre de combustion suivant la revendication 1, caractérisée
en ce que la cavité intérieure du répartiteur (7) pour l'air de combustion est entourée d'une paroi unique qui a la forme d'un parallélépipède, d'un cylindre, d'un cône, d'un prisme polygonal ou d'une pyramide ou son contour est ellipsoïdal ou hyperbolique.

4. Chambre de combustion suivant la revendication 1, caractérisée
en ce que la paroi du répartiteur (7) pour l'air de combustion est en un matériau céramique poreux ou en un matériau métallique qui est conformé en tamis, en tôle perforée, en toile métallique, en grille ou en treillis métallique, ou en ce que le répartiteur (7) pour l'air de combustion est constitué sous la forme d'un comprimé en fil métallique ou d'un corps fritté.

5. Chambre de combustion suivant la revendication 1, caractérisée
en ce que le répartiteur (7) pour l'air de combustion a des dispositifs de déviation pour produire un courant turbulent de l'air de combustion.

6. Chambre de combustion suivant la revendication 1, caractérisée
en ce que répartiteur (7) pour l'air de combustion et/ou les buses (13) ou les rangées (12) de buses sont constitués de manière à pouvoir être remplacés.

7. Chambre de combustion suivant la revendication 1, caractérisée
en ce que la direction (14) du jet des buses (13) pour le combustible dans la même rangée (12) de buses et/ou dans les rangées (12) voisines de buses est dirigée sur des parties de longueurs différentes du répartiteur (7) pour l'air de combustion et/ou les buses (13) pour le combustible sont inclinées de façon à donner de la turbulence au courant de combustible.

8. Chambre de combustion suivant la revendication 1, caractérisée
en ce que les buses (13) pour le combustible sont dans une rangée (12) de buses constituées sous la forme d'orifices (29) inclinés ou de fentes (30) annulaires ayant un dispositif (31) intérieur de production de turbulence.

9. Chambre de combustion suivant la revendication 1, caractérisée
en ce que la chambre (2) de combustion est cylindrique et comporte une paroi (3, 16, 17) pour l'évacuation de la chaleur.

10. Chambre de combustion suivant la revendication 1, caractérisée
en ce que la longueur (A) du répartiteur (7) représente de 30 % à 85 % de la longueur (B) de la chambre (2) de combustion, en ce que le diamètre (C) du répartiteur (7) dans la région des sorties du combustible, représente entre 10 % et 60 % du diamètre (D) intérieur de la paroi (3a) de la chambre de combustion.

11. Chambre de combustion suivant la revendication 9, caractérisée
en ce qu'il est prévu dans la chambre (2) de combustion en aval du répartiteur (7) un autre échangeur (24) de chaleur.

12. Chambre de combustion suivant la revendication 7, caractérisée
en ce que les buses (13) pour le combustible sont disposées parallèlement les unes aux autres et en étant inclinées par rapport à l'anneau (21) cylindrique, de manière à obtenir un tourbillonnement annulaire, ou sont disposées en étant inclinées sur l'anneau (21) cylindrique en divergeant ou en convergeant par rapport au cercle (35) de buses de manière à obtenir un courant s'élargissant ou se contractant, ou sont disposées inclinées sur l'anneau (21) cylindrique en étant inclinées dans les deux directions.

13. Procédé pour faire fonctionner une chambre de combustion suivant les revendications 1 à 12, caractérisé en ce que
a) on envoie environ 70 à 100 % en volume du débit total d'air de combustion apporté au moyen d'au moins un répartiteur (7) pour l'air de combustion principalement en direction radiale dans la zone de combustion emplie des flammes le long de toute la longueur des flammes ou d'une grande partie de la longueur des flammes et on les mélange au combustible ou au mélange d'air et de combustible sortant des buses (13) de combustible,
b) on envoie le combustible dans la zone de combustion au moyen des buses (13) pour le combustible, dans la région de la base des flammes, au pied du répartiteur (7) pour l'air de combustion et autour de celui-ci,
c) on ajoute au combustible avant l'entrée dans la zone de combustion la proportion restante en volume de l'air de combustion nécessaire à la combustion,
d) on allume le mélange formé dans la zone (1) de combustion à proximité des buses (13) de combustible et on le brûle dans la même zone sans autre répartition,
e) la flamme se forme dans tout l'espace de la zone (1) de combustion et les gaz brûlés de combustion sortent sans obstacle à travers le plan (10) imaginaire et quittent la chambre de combustion par l'orifice (6) de sortie des gaz brûlés,
f) suivant les paramètres de fonctionnement et le type de combustible, on prévoit un réglage déterminé de l'angle des buses (13) pour le combustible, des orifices (29) ou du dispositif (31) de production de turbulence en combinaison avec un rapport déterminé de mélange de l'air de combustion dans le courant de combustible pour obtenir une flamme invisible ou visible et/ou des valeurs minimum d'émission de NOₓ et de CO dans les gaz brûlés.

14. Procédé suivant la revendication 13, caractérisé en ce que
• on envoie le combustible ou le mélange de combustible et d'air dans un intervalle angulaire d'environ -45° à +45° rapporté à la direction longitudinale de la zone de combustion et
• la proportion de l'air de combustion dans le courant de combustible envoyé est comprise dans un intervalle de valeur représentant de 0 à 30 % en volume environ de tout le débit d'air de combustion qui est apporté.
